# EUROPÄISCHE PATENTSCHRIFT

(11) **EP 2 572 843 B1**
(45) Veröffentlichungstag und Bekanntmachung des Hinweises auf die Patenterteilung: **04.11.2015**
(21) Anmeldenummer: 12180978.4
(22) Anmeldetag: 20.08.2012
(51) Int. Cl.: B26D 7/00, B26F 1/40

(54) **Verfahren zum Zurichten eines Stanzwerkzeuges und Bogenstanzstation mit ansaugbarer Abdeckplatte**
Method for adjusting a stamping tool and sheet stamping station with covering panel that can be held using suction
Procédé d'alignement d'un outil d'estampillage et station de découpage avec plaque de recouvrement pouvant être aspirée

(30) Priorität: 21.09.2011 DE 102011113993
(43) Veröffentlichungstag der Anmeldung: 27.03.2013
(73) Patentinhaber: Masterwork Machinery Co., Ltd., Tianjin, 300400 (CN)
(72) Erfinder: Möhringer, Markus, 69469 Weinheim (DE)
(74) Vertreter: Strehl Schübel-Hopf & Partner

(56) Entgegenhaltungen:
- EP-A1- 2 327 521
- DE-A1- 3 620 853

## Beschreibung

Die Erfindung betrifft ein Verfahren zum Zurichten eines Stanzwerkzeugs gemäß Anspruch 1, eine Bogenstanzstation gemäß Anspruch 4 und eine Flachbettbogenstanzmaschine gemäß Anspruch 9.

### Stand der Technik

Als Stanzen wird das Schneiden mit in sich geschlossenen geometrischen Zuschnittsformen bezeichnet, die kreisförmig, oval oder mehreckig sowie Phantasieformen aller Art sein können. Auch die in der Druckweiterverarbeitung geübten Praktiken, wie Stanzen mit Locheisen, Eckenabstoßen und Registerstanzen werden zu diesem Bereich gezählt. Die Stanzung erfolgt gegen eine Stanzunterlage oder gegen Stempel, teilweise sind es auch Schervorgänge. Verpackungsmaterialien aus Papier, Karton, Pappe oder Wellpappe werden hauptsächlich im Bogenformat gestanzt. Auch Materialien wie Folie (In-mould), diverse dünne Kunststoffe oder Aluminiumfolie können entsprechend bearbeitet werden. Beim Stanzvorgang können zusätzlich aber auch Rilllinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführung handelt (etwa Verpackungen für Kosmetik, Zigaretten, Pharmazie, Lebensmittel, etc.), werden besondere Anforderungen nicht nur an die Verpackungsmaterialien selbst gestellt, sondern es sind für optimale Resultate auch Stanzwerkzeuge mit geringsten Toleranzen und äußerst präzise und zuverlässig arbeitende Stanzmaschinen erforderlich. Diesen Ansprüchen wird das Flachbettstanzen am besten gerecht. Dabei werden die gedruckten und auf einer Palette gestapelten Bogen der Stanzmaschine zugeführt. In der Maschine werden in einer Ausrichteinrichtung die zu stanzenden Bogen passgenau ausgerichtet, von einem Greiferwagen übernommen und exakt in der Stanzeinrichtung zwischen einem fest gelagerten Untertisch und einem über einen Kniehebel oder Exzentergetriebe vertikal bewegbaren Obertisch positioniert. Alternativ sind Maschinen bekannt, bei denen der Obertisch feststeht und für den Stanzvorgang der Untertisch gegen den Obertisch bewegt wird.

In bekannten Bogenstanz- und Prägemaschinen, die zum Stanzen, Ausbrechen, Prägen und Ablegen von Bögen aus Papier, Pappe und der gleichen eingesetzt werden, ist es bekannt die Bögen mittels Greiferwagen durch die einzelnen Stationen der Maschine zu bewegen. Ein jeweiliger Greiferwagen besitzt eine Greiferbrücke, an der Greifer befestigt sind, die die Bögen an einem vorderen Ende ergreifen. Ein Greiferwagen besitzt weiterhin seitliche Fahrwagen, welche mit endlosen Ketten des Transportsystems verbunden sind und wodurch die Greiferwagen durch die Maschine bewegt werden. Durch diese Art der Bewegung der Bögen durch die Maschine wird ein kontinuierliches Arbeiten in den einzelnen hintereinander angeordneten Stationen der Maschine, insbesondere Stanz-, Ausbrech- und Nutzentrennstation, ermöglicht.

Eine derartige Flachbettstanze ist beispielsweise aus der DE 30 44 083 A1 bekannt. Die beiden Tische sind mit Schneid- und Rillwerkzeugen bzw. entsprechenden Gegenwerkzeugen bestückt, mit denen aus dem taktweise zwischen die Tischfläche geführten Bögen die Nutzen ausgestanzt und gleichzeitig die zum sauberen Falten notwendigen Rillen eingedrückt werden. In der nachfolgenden Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrenneinrichtung separiert werden.

Um Produkte von hoher Qualität zu erhalten, muss der Stanzdruck in der Bogenstanz- und -prägemaschine je nach zu bearbeitenden Bogen angepasst werden können.

Wie in der DE 30 44 083 C3 beschrieben, geschieht dies durch Verschieben von keilförmigen Stahlplatten. Diese Stahlplatten befinden sich zwischen Exzenterwellen und dem angetriebenen Obertisch. Durch das Verschieben der keilförmigen Stahlplatten wird der Abstand zwischen bewegtem Obertisch und festem Untertisch, und damit die Stanzkraft, verändert.

Den verschiedenen Vorrichtungen zum Einstellen der Stanzkraft nach dem Stand der Technik ist gemein, dass die Stanzkraft nur global eingestellt werden kann, d.h. auf die gesamte Fläche des Tiegels bezogen. Konstruktionsbedingt liegt jedoch bei allen Stanzund Prägemaschinen nach dem Stand der Technik eine ungleiche Stanzkraftverteilung über die Fläche des Tiegels vor. Die Stanzkraft wird über einzelne Krafteinleitungspunkte eingeleitet und liegt somit nicht an der gesamten Tiegelfläche an. In Abhängigkeit von der Steifigkeit der Tiegel ergibt sich eine Verformung von Ober- und Untertisch, woraus wiederum eine ungleiche Stanzdruckverteilung über die Fläche des Tiegels resultiert. Auch Höhenunterschiede der Stanz- bzw. Rillmesser, als auch der Verschleiß der Messer bewirken eine ungleiche Stanzdruckverteilung. Der ungleiche Stanzdruck wiederum bewirkt ein unsauberes Schneiden der Schneidmesser des Stanzwerkzeugs.

Nach dem Stand der Technik wird dieses Problem gelöst, indem die Stanzmesser einzeln unterlegt werden. Je nach Abweichung von der Sollstanzkraft werden die Stanzmesser auf der Rückseite des Werkzeugs mit verschieden dicken Papier- oder Kunststoffstreifen hinterklebt. Dieses so genannte Zurichten ist sehr zeitintensiv und muss bei Maschinenstillstand geschehen. In Abhängigkeit von der Anzahl der Stanzmesser und der zu stanzenden Form kann das Zurichten mehrere Stunden dauern. Die hohe Rüstzeit hat eine geringe Maschinenproduktivität zur Folge.

Aus der DE 3620853 A1 ist eine Bogenstanzstation gemäß des Oberbegriffs des Anspruch 4 bekannt. Das zurichten wird bei dieser Vorrichtung auf die bisher übliche weise durchgeführt.

Das übliche Vorgehen beim Zurichten eines Stanzwerkzeugs ist dabei das Folgende: nachdem ein Probebogen gestanzt wurde und erkennbar ist, an welchen Stellen eine Zurichtung erforderlich ist, wird das Stanzwerkzeug aus der Bogenstanzstation herausgezogen, die Abdeckplatte, welche auf der Stanzplatte aufliegt, händisch entfernt und beiseite gestellt. Damit ist die Stanzplatte zugänglich und es können Klebestreifen hinterklebt oder konturierte Zurichtebogen hinterlegt werden. Nach erfolgtem Zurichten wird die Abdeckplatte wieder auf die Stanzplatte aufgelegt und das Stanzwerkzeug zurück in die Stanzstation geschoben. Nachteilig bei diesem Vorgehen gemäß dem Stand der Technik ist das erforderliche Handhaben der Abdeckplatte. Bei großformatigen Stanzmaschinen ist die Abdeckplatte unhandlich und schwer, was eine Belastung für den Maschinenbediener darstellt. Weiter nachteilig ist der erforderliche Zeitbedarf für das Handhaben der Abdeckplatte. Auch problematisch kann das Zwischenlagern der Abdeckplatte während dem Zurichtprozess sein, da die Abdeckplatte dabei sicher abgestellt werden muss, um Beschädigungen an der Platte zu vermeiden.

Die Abdeckplatte muss leicht zu entfernen sein, damit diese bei Verschleiß einfach ausgetauscht werden kann und damit diese bei Verwendung der Stanzstation zum Heißprägen einfach beseitigt werden kann, um Bauraum für die Heißprägeeinheit zu schaffen.

### Aufgabenstellung

Aufgabe der vorliegenden Erfindung ist es daher, ein Verfahren zum Zurichten eines Stanzwerkzeugs zu beschreiben und eine Bogenstanzstation als auch eine Flachbettbogenstanzmaschine zu schaffen, wobei jeweils die Nachteile des Standes der Technik verringert und ein weniger aufwändiges Zurichten eines Stanzwerkzeugs ermöglich wird.

Gelöst wird diese Aufgabe durch ein Verfahren zum Zurichten mit den Merkmalen von Anspruch 1, durch eine Bogenstanzstation mit den Merkmalen von Anspruch 4 und durch eine Flachbettbogenstanzmaschine mit den Merkmalen von Anspruch 9.

Das erfindungsgemäße Verfahren dient dem Zurichten eines Stanzwerkzeuges einer Bogenstanzstation, welche einen Obertisch und einen Untertisch aufweist. Die Bogenstanzstation ist dabei Teil einer Flachbettbogenstanzmaschine. Das Stanzwerkzeug weist eine Stanzplatte, an welcher Stanzmesser befestigt sind, und eine auf der Stanzplatte aufliegende Abdeckplatte auf. Zum Zurichten des Stanzwerkzeugs werden erfindungsgemäß die nachfolgenden Schritte abgearbeitet: in einem ersten Schritt erfolgt das Stanzen eines Probebogens in der Bogenstanzstation, wobei dieser Probebogen und damit der Zurichtbedarf beurteilt werden können. Nachfolgend erfolgt ein Fixieren der Abdeckplatte an dem Obertisch. Danach kann die Stanzplatte aus ihrer Arbeitsposition zwischen dem Obertisch und dem Untertisch in eine Zurichtposition ausgefahren werden, während die Abdeckplatte in der Bogenstanzstation an ihrer Position unterhalb des Obertischs verbleibt. Dadurch wird in vorteilhafter Weise ermöglicht, dass die Stanzplatte nach dem Ausfahren sofort zugänglich ist und ein Zurichten der Stanzplatte erfolgen kann, ohne dass, wie gemäß dem Stand der Technik üblich, noch die Abdeckplatte entfernt werden müsste. Nach erfolgtem Zurichten der Stanzplatte kann diese wieder zurück in ihre Arbeitsposition eingefahren werden und das Stanzwerkzeug ist einsatzbereit. Daraufhin kann die Fixierung der Abdeckplatte entweder aufgehoben werden oder auch während dem Stanzprozess beibehalten werden.

In vorteilhaften Ausführungsvarianten erfolgt das Fixieren der Abdeckplatte an dem Obertisch durch mechanisches Klemmen und/oder durch hydraulisches Klemmen und/oder durch magnetisches Halten und/oder durch pneumatisches Halten. Die verschiedenen Klemm-, bzw. Halteprinzipien können dabei alternativ oder sich gegenseitig ergänzend eingesetzt werden.

In einer besonders vorteilhaften und daher bevorzugten Ausführungsvariante geschieht das Fixieren durch pneumatisches Halten und an die Abdeckplatte wird hierzu ein Unterdruck angelegt. Diese Ausführungsvariante hat die Vorteile, dass im Gegensatz zum mechanischen Klemmen keine zusätzlichen, Bauraum erfordernden mechanischen Komponenten eingesetzt werden müssen und dass im Gegensatz zum hydraulischen Klemmen keine Hydraulikleitungen verlegt werden müssen und dass im Gegensatz zum magnetischen Halten das Fixieren unabhängig vom Material der Abdeckplatte ermöglicht wird. Ein weiterer Vorteil ergibt sich, wenn in der Bogenstanzstation bereits ein Unterdruckerzeuger bzw. eine Unterdruckquelle vorhanden ist, da diese für andere Funktionen gebraucht wird.

Die Erfindung betrifft auch die Bogenstanzstation einer Flachbettbogenstanzmaschine, welche insbesondere zur Durchführung des zuvor beschriebenen Verfahrens geeignet ist. Die Bogenstanzstation weist einen oberen Tiegel und einen unteren Tiegel auf, wobei einer der beiden Tiegel hubbewegt ist und wobei mit dem oberen Tiegel ein Stanzwerkzeug verbunden ist. Das Stanzwerkzeug weist eine Stanzplatte mit Stanzmessern und eine zwischen Stanzplatte und oberem Tiegel angeordnete Abdeckplatte auf. Erfindungsgemäß ist der obere Tiegel mit Saugöffnungen versehen und die Bogenstanzstation besitzt eine Unterdruckquelle bzw. einen Unterdruckerzeuger, welche bzw. welcher über Leitungen mit den Saugöffnungen des oberen Tiegels verbunden ist. Dadurch wird ermöglicht, dass die Abdeckplatte während dem Zurichten des Stanzwerkzeugs angesaugt werden kann, d.h. in anderen Worten: durch die Unterdruckquelle bzw. den Unterdruckerzeuger wird eine Saugluft bereitgestellt, durch welche die Abdeckplatte auch während dem Zurichten in ihrer Position unterhalb des oberen Tiegels gehalten werden kann. Die Stanzplatte erfährt dabei keine Saugkraft und kann zum Zurichten problemlos aus ihrer Arbeitsposition zwischen oberem Tiegel und unterem Tiegel herausgezogen werden. Es ist vorteilhaft, wenn die Saugöffnungen derart im oberen Tiegel angepasst sind, dass ausschließlich auf die Abdeckplatte eine Saugkraft wirkt.

In vorteilhafter Weiterbildung wird die Stanzplatte von einem Schließrahmen gehalten, was ein einfaches Handhaben und eine einfache Positionierung der Stanzplatte ermöglicht.

In vorteilhafter Weiterbildung der erfindungsgemäßen Bogenstanzstation stellt die Unterdruckquelle bzw. der Unterdruckerzeuger auch an dem unteren Tiegel eine Saugluft bereit, welche dem Ansaugen eines Stanzblechs während des Stanzvorgangs dient.

In einer Weiterbildung der erfindungsgemäßen Bogenstanzstation besitzt diese eine Maschinensteuerung und ein Bediener-Interface zur Steuerung der Saugluft. Dadurch kann beispielsweise vom Maschinenbediener bestimmt werden, ob die Abdeckplatte während des Zurichtvorgangs in der Bogenstanzstation verbleiben soll, oder ob diese zusammen mit der Stanzplatte ausgefahren werden soll.

Die Erfindung betrifft auch eine Flachbettbogenstanzmaschine mit einer wie obenstehend beschriebenen Bogenstanzstation zur Durchführung eines wie obenstehend beschriebenen Verfahrens zum Zurichten eines Stanzwerkzeuges.

Die beschriebene Erfindung und die beschriebenen vorteilhaften Weiterbildungen der Erfindung stellen auch in beliebiger Kombination miteinander vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Zeichnungen verwiesen.

### Ausführungsbeispiel

Die Erfindung soll an Hand bevorzugter Ausführungsbeispiele noch näher erläutert werden. Es zeigen in schematischer Darstellung
- Figur 1:: eine Übersichtsdarstellung einer erfindungsgemäßen Flachbettbogenstanzmaschine
- Figur 2a:: die Situation beim Zurichten gemäß dem Stand der Technik
- Figuren 2b bis 2d:: die Situation beim Zurichten gemäß der Erfindung.

Einander entsprechende Elemente und Bauteile sind in den Figuren mit gleichen Bezugszeichen versehen.

In Figur 1 ist der prinzipielle Aufbau einer Bogenstanz- und -prägemaschine 100 zum Stanzen, Ausbrechen, Nutzentrennen und Ablegen von Bogen aus Papier, Pappe, Kunststoff und dergleichen dargestellt. Die Stanz- und Prägemaschine 100 besitzt einen Anleger 1, eine Stanzstation 2, eine Ausbrechstation 3 und einen Ausleger 4 mit Ablageund Nutzentrennstation, die von einem gemeinsamen Maschinengehäuse 5 getragen und umschlossen werden und von einem Hauptantrieb 17 angetrieben werden. Von einer Seite, der sogenannten Bedienerseite, sind die Bearbeitungsstationen 2, 3, 4 zugänglich; auf der gegenüberliegenden Seite, der sogenannten Antriebsseite, befindet sich der Antriebsstrang der Bogenstanz- und -prägemaschine 100. Eine Maschinensteuerung 15 steuert die Abläufe innerhalb der Stanzmaschine 100.

Die Bogen 6 werden durch einen Anleger 1 von einem Stapel vereinzelt, dem Bogentransportsystem 7 zugeführt und von an Greiferbrücken eines Greiferwagens 8 befestigten Greifern an ihrer Vorderkante ergriffen und in Bogentransportrichtung B intermittierend durch die verschiedenen Stationen 2, 3 und 4 der Stanz- und Prägemaschine 100 hindurchgezogen.

Das Bogentransportsystem 7 besitzt mehrere Greiferwagen 8, sodass mehrere Bogen 6 gleichzeitig in den verschiedenen Stationen 2, 3 und 4 bearbeitet werden können. Die Greiferwagen 8 können von einem Kettenantrieb oder in einer alternativen Ausführungsform durch einen elektromagnetischen Linearantrieb mit Wanderfeldmotoren angetrieben werden, wie beispielsweise in der DE 20 2007 012 349 U1 beschrieben.

Die Stanzstation 2 besteht aus einem unteren Tiegel, einem sog. Untertisch 9, und einem oberen Tiegel, einem sog. Obertisch 10. Der Obertisch 10 ist vertikal hin- und herbewegbar gelagert und mit einem Oberwerkzeug 30 mit Stanz- und Rillmessern versehen. Der Untertisch 9 ist fest im Maschinengestell gelagert und mit einer Gegenplatte 20 zu den Stanz- und Rillmessern versehen. Alternativ kann auch der Obertisch 10 feststehend und der Untertisch 9 bewegt sein. Beim Prägen kommen an Stelle der Stanzund Rillwerkzeuge Prägewerkzeuge, insbesondere in Form sogenannter Prägeklischees, zum Einsatz.

Der Greiferwagen 8 transportiert den Bogen 6 von der Stanz- und Prägestation 2 in die nachfolgende Ausbrechstation 3, die mit Ausbrechwerkzeugen 21, 23 ausgestattet ist. In der Ausbrechstation 3 werden mit Hilfe der Ausbrechwerkzeuge 21, 23 die nicht benötigten Abfallstücke 11 aus dem Bogen 6 nach unten herausgestoßen, wodurch die Abfallstücke 11 in einen unter der Station eingeschobenen wagenartigen Behälter 12 fallen.

Von der Ausbrechstation 3 gelangt der Bogen 6 in den Ausleger 4, wo der Bogen 6 entweder nur einfach abgelegt wird, oder aber gleichzeitig eine Trennung der einzelnen Nutzen eines jeweiligen Bogens 6 erfolgt. Dazu besitzt der Ausleger 4 ein Nutzentrennwerkzeug 21, 23. Der Ausleger 4 kann auch eine Palette 13 enthalten, auf der die einzelnen Bogen 6 bzw. Nutzen in Form eines Stapels 14 aufgestapelt werden, so dass nach Erreichen einer bestimmten Stapelhöhe die Palette 13 mit dem Bogenstapel 14 aus dem Bereich der Stanz- und Prägemaschine 100 weggefahren werden kann. Um die Maschine 100 während des Stapeltausches nicht anhalten zu müssen können Hilfsstapeleinrichtungen zum Einsatz kommen.

Figur 2a zeigt die Situation beim Zurichten gemäß dem Stand der Technik. Um die Stanzplatte 31 zurichten zu können, wird das Stanzwerkzeug 30 aus einer Arbeitsposition zwischen dem Obertisch 10 und dem Untertisch 9 der Stanzstation 2 in Richtung a aus der Stanzstation 2 herausgefahren. Damit die Rückseite der Stanzplatte 31 zugänglich ist und mit Klebestreifen beklebt oder mit Zurichtebogen belegt werden kann, muss die Abdeckplatte 32 wie durch Pfeil e dargestellt entfernt und beiseite gestellt werden.

In den Figuren 2b bis d ist die Situation beim Zurichten gemäß der Erfindung dargestellt. Der Obertisch 10 ist dazu mit Saugöffnungen 41 versehen, welche über Leitungen mit einem Unterdruckerzeuger bzw. einer Unterdruckquelle 40 verbunden sind. Dadurch wird an den Saugöffnungen 41 eine Saugluft bereitgestellt, welche eine Saugkraft S auf die Abdeckplatte bewirkt. Soll die Stanzplatte 31 zugerichtet werden, so wird die Saugluft aktiviert und die Saugkraft auf die Abdeckplatte 32 wirksam. Die Abdeckplatte 32 wird so gegen den Obertisch 10 gezogen und dort in ihrer Position gehalten. Daraufhin kann die Stanzplatte 31 aus ihrer Arbeitsposition zwischen Obertisch 10 und Untertisch 9 in Pfeilrichtung a herausgezogen werden. Da die Abdeckplatte 32 in der Stanzstation 2 in ihrer Position direkt unterhalb des Obertischs 10 verbleibt, ist die Rückseite der Stanzplatte 31 sofort zugänglich und der Maschinenbediener kann mit dem Zurichten beginnen, ohne die Abdeckplatte 32 entfernen zu müssen. Zurichteband 33 kann so einfach aufgeklebt und Zurichtebogen (Nicht dargestellt) einfach aufgelegt werden.

Wie in Fig. 2d dargestellt, kann über entsprechende Ansteuerung durch die Steuerung 15 die Saugkraft beim Herausfahren a des Stanzwerks 30 deaktiviert bleiben, so dass, wenn gewünscht, die Stanzplatte 31 zusammen mit der Abdeckplatte 32 herausgefahren werden kann. Dies kann beispielsweise dann erforderlich sein, wenn die in der Stanzstation 2 vorhandene Abdeckplatte 32 durch eine andere Abdeckplatte 32 ersetzt werden soll.

### Bezugszeichenliste

- 1: Anleger
- 2: Stanz- und/oder Prägestation
- 3: Ausbrechstation
- 4: Ausleger, ggfs. mit Nutzentrennstation
- 5: Maschinengehäuse
- 6: Bogen
- 7: Bogentransportsystem
- 8: Greiferwagen mit Greifern
- 9: Untertisch / unterer Tiegel
- 10: Obertisch / oberer Tiegel
- 11: Abfallstücke
- 12: Behälter
- 13: Palette
- 14: Auslagestapel
- 15: Steuerung mit Interface und Eingabegeräten
- 16: Zuführtisch mit einer Einheit zum Ausrichten der Bogen
- 17: Hauptantrieb

- 20: Unterwerkzeug
- 21: Oberwerkzeug mit Stempeln
- 23: Nutzentrenngitter oder Ausbrechbrett (Unterwerkzeug)

- 30: Oberwerkzeug (Stanzwerkzeug)
- 31: Stanzplatte mit Stanzmessern
- 32: Abdeckplatte
- 33: Zurichteband / Zurichtebogen

- 40: Unterdruckerzeuger
- 41: Saugöffnungen
- 42: Leitungen

- 100: Flachbett-Bogenstanz- und/oder -prägemaschine (Stanzmaschine)

- a: Herausfahren des Stanzwerkzeugs
- e: Entfernen der Abdeckplatte

- B: Bogentransportrichtung
- E: Bogentransportebene
- S: Saugkraft

## Patentansprüche

1. Verfahren zum Zurichten eines Stanzwerkzeuges (30) einer Bogenstanzstation (2) mit einem Obertisch (10) und einem Untertisch (9) einer FlachbettBogenstanzmaschine (100), wobei das Stanzwerkzeug (30) eine Stanzplatte (31) mit Stanzmessern und eine Abdeckplatte (32) aufweist,
mit nachfolgenden Schritten:
a) Stanzen eines Probebogens in der Bogenstanzstation (2)
b) Fixieren der Abdeckplatte (32) an dem Obertisch (10)
c) Ausfahren der Stanzplatte (31) aus ihrer Arbeitsposition zwischen Obertisch (10) und Untertisch (9) in eine Zurichtposition
d) Zurichten der Stanzplatte (31)
e) Einfahren der Stanzplatte (31) in ihre Arbeitsposition

2. Verfahren zum Zurichten nach Anspruch 1,
**dadurch gekennzeichnet,**
**dass** das Fixieren in Schritt b) durch mechanisches Klemmen und/oder hydraulisches Klemmen und/ oder magnetisches Halten und/ oder pneumatisches Halten geschieht.

3. Verfahren zum Zurichten nach Anspruch 2,
**dadurch gekennzeichnet,**
**dass** das Fixieren in Schritt b) durch pneumatisches Halten erfolgt und an die Abdeckplatte ein Unterdruck angelegt wird.

4. Bogenstanzstation (2) einer Flachbettbogenstanzmaschine (100) insbesondere zur Durchführung des Verfahrens nach Anspruch 3 aufweisend einen oberen Tiegel (10) und einen unteren Tiegel (9), wobei einer der beiden Tiegel (9, 10) hubbewegt ist, und weiter aufweisend ein Stanzwerkzeug (30), welches mit dem oberen Tiegel (10) verbunden ist und eine Stanzplatte (31) mit Stanzmessern und eine Abdeckplatte (32) besitzt,
wobei die Abdeckplatte (32) zwischen Stanzplatte (31) und oberem Tiegel (10) angeordnet ist,
**dadurch gekennzeichnet,**
**dass** der obere Tiegel (10) mit Saugöffnungen (41) versehen ist und die Bogenstanzstation (2) eine Unterdruckquelle bzw. einen Unterdruckerzeuger (40) besitzt, welche bzw. welcher über Leitungen (42) mit den Saugöffnungen (41) des oberen Tiegels (10) verbunden ist, zum Ansaugen der Abdeckplatte (32) während dem Zurichten des Stanzwerkzeugs (30), wobei die Stanzplatte (31) keine Saugkraft (S) erfährt.

5. Bogenstanzstation nach Anspruch 4
**dadurch gekennzeichnet,**
**dass** die Saugöffnungen (41) derart im oberen Tiegel (10) angebracht sind, dass ausschließlich auf die Abdeckplatte (32) eine Saugkraft (S) wirkt.

6. Bogenstanzstation nach einem der Ansprüche 4 bis 5
**dadurch gekennzeichnet,**
**dass** die Stanzplatte (31) von einem Schließrahmen gehalten wird.

7. Bogenstanzstation nach einem der Ansprüche 4 bis 6
**dadurch gekennzeichnet,**
**dass** die Unterdruckquelle bzw. der Unterdruckerzeuger (40) an dem unteren Tiegel (9) eine Saugluft bereitstellt zum Ansaugen eines Stanzblechs (20).

8. Bogenstanzstation nach einem der Ansprüche 4 bis 7
**dadurch gekennzeichnet,**
**dass** die Bogenstanzstation (2) eine Maschinensteuerung und ein Bedienerinterface (15) besitzt zur Steuerung der Saugluft.

9. Flachbettbogenstanzmaschine (100) mit einer Bogenstanzstation (2) nach einem der Ansprüche 4 bis 8.

## Claims

1. A method for adjusting a punching tool (30) of a sheet punching station (2) having a top table (10) and a bottom table (9) of a flat bed sheet punching machine (100), wherein said punching tool (30) comprises a punching plate (31) provided with punching knives and a covering plate (32),
comprising the following steps:
a) punching a test sheet in said sheet punching station (2)
b) fixing said covering plate (32) to the top table (10)
c) extending said punching plate (31) from it's working position between said top table (10) and said bottom table (9) to an adjusting position
d) adjusting said punching plate (31)
e) retracting said punching plate (31) to it's working position.

2. A process for adjusting according to claim 1,
**characterized in that**
said fixing in step b) is carried out by mechanical clamping and/or hydraulic clamping and/or magnetic clamping and/or pneumatic clamping.

3. A process for adjusting according to claim 2,
**characterized in that**
said fixing in step b) is carried out by pneumatic clamping and that a vacuum is applied to said covering plate.

4. A sheet punching station (2) of a flat bed sheet punching machine (100), particularly for carrying out the process according to claim 3, comprising a top table (10) and a bottom table (9), one of said tables being liftable, and further comprising a punching tool (30) connected to said top table (10) and having a punching plate (31) provided with punching knives and a having a covering plate (32),
wherein said covering plate (32) is arranged between the punching plate (31) and said top table (10),
**characterized in that**
said top table (10) is provided with suction holes (41) and the sheet punching station (2) is provided with a vacuum source or a vacuum generator (40) which is connected to said suction holes (41) of said top table (10) through pipes (42), for aspirating said covering plate (32) while said punching tool (30) is adjusted, wherein said punching plate (31) is not subjected to a suction force (S).

5. A sheet punching station according to claim 4
**characterized in that**
said suction holes are arranged in said top table (10) such that a suction force (S) acts only on said covering plate (32).

6. A sheet punching station according to claim 4 or 5,
**characterized in that**
said punching plate (31) is held by a closing frame.

7. A sheet punching station according to any one of claims 4 to 6,
**characterized in that**
said vacuum source or said vacuum generator (40) provides suction air at the bottom table for aspirating a punching sheet (20).

8. A sheet punching station according to any one of claims 4 to 7,
**characterized in that**
said sheet punching station (2) comprises a machine control system and a user interface (15) for controlling the suction air.

9. A flat bed sheet punching machine (100) comprising a sheet punching station (2) according to any one of claims 4 to 8.

## Revendications

1. Procédé d'ajustage ou d'alignement d'un outillage de découpage-poinçonnage (30) d'un poste de découpage-poinçonnage de feuilles (2) avec une table supérieure (10) et une table inférieure (9) d'une machine de découpage-poinçonnage de feuilles à banc plat (100), l'outillage de découpage-poinçonnage (30) comprenant une plaque de découpage-poinçonnage (31) avec des lames de découpage-poinçonnage et une plaque de recouvrement (32), le procédé comprenant les étapes suivantes :
a) découpage-poinçonnage d'une feuille de test dans le poste de découpage-poinçonnage de feuilles (2)
b) fixation de la plaque de recouvrement (32) à la table supérieure (10)
c) sortie de la plaque de découpage-poinçonnage (31) de sa position de travail entre la table supérieure (10) et la table inférieure (9), vers une position d'ajustage ou d'alignement
d) ajustage ou alignement de la plaque de découpage-poinçonnage (31)
e) rentrée de la plaque de découpage-poinçonnage (31) dans sa position de travail.

2. Procédé d'ajustage ou d'alignement selon la revendication 1,
**caractérisé**
**en ce que** la fixation à l'étape b) s'effectue par serrage mécanique et/ou serrage hydraulique et/ou maintien magnétique et/ou maintien pneumatique.

3. Procédé d'ajustage ou d'alignement selon la revendication 2,
**caractérisé**
**en ce que** la fixation à l'étape b) est effectuée par maintien pneumatique et une dépression est appliquée à la plaque de recouvrement.

4. Poste de découpage-poinçonnage de feuilles (2) d'une machine de découpage-poinçonnage de feuilles à banc plat (100), notamment destiné à la mise en oeuvre du procédé selon la revendication 3, comprenant une platine supérieure (10) et une platine inférieure (9), l'une des deux platines (9, 10) étant déplaçable en montée descente, et comprenant, par ailleurs, un outillage de découpage-poinçonnage (30), qui est relié à la platine supérieure (10) et possède une plaque de découpage-poinçonnage (31) avec des lames de découpage-poinçonnage et une plaque de recouvrement (32),
la plaque de recouvrement (32) étant agencée entre la plaque de découpage-poinçonnage (31) et la platine supérieure (10),
**caractérisé**
**en ce que** la platine supérieure (10) est munie d'ouvertures d'aspiration (41) et le poste de découpage-poinçonnage de feuilles (2) possède une source de dépression ou un générateur de dépression (40), qui est relié, par l'intermédiaire de conduites (42), aux ouvertures d'aspiration (41) de la platine supérieure (10), en vue d'aspirer la plaque de recouvrement (32) pendant l'ajustage ou l'alignement de l'outillage de découpage-poinçonnage (30), la plaque de découpage-poinçonnage (31) ne subissant aucune force d'aspiration (S).

5. Poste de découpage-poinçonnage de feuilles selon la revendication 4,
**caractérisé**
**en ce que** les ouvertures d'aspiration (41) sont agencées dans la platine supérieure (10) de manière telle qu'une force d'aspiration (S) agisse uniquement sur la plaque de recouvrement (32).

6. Poste de découpage-poinçonnage de feuilles selon l'une des revendications 4 à 5,
**caractérisé**
**en ce que** la plaque de découpage-poinçonnage (31) est maintenue par un cadre de fermeture.

7. Poste de découpage-poinçonnage de feuilles selon l'une des revendications 4 à 6,
**caractérisé**
**en ce que** la source de dépression ou le générateur de dépression (40) fournit un air d'aspiration au niveau de la platine inférieure (9), pour aspirer une tôle de découpage-poinçonnage (20).

8. Poste de découpage-poinçonnage de feuilles selon l'une des revendications 4 à 7,
**caractérisé**
**en ce que** le poste de découpage-poinçonnage de feuilles (2) possède une commande de machine et une interface utilisateur (15), pour la commande de l'air d'aspiration.

9. Machine de découpage-poinçonnage de feuilles à banc plat (100) comprenant un poste de découpage-poinçonnage de feuilles (2) selon l'une des revendications 4 à 8.
